# EUROPÄISCHE PATENTSCHRIFT

(11) **EP 2 330 377 B1**
(45) Veröffentlichungstag und Bekanntmachung des Hinweises auf die Patenterteilung: **25.01.2017**
(21) Anmeldenummer: 10193240.8
(22) Anmeldetag: 01.12.2010
(51) Int. Cl.: F41H 7/04, F41H 5/04, F41H 5/013

(54) **Schutzmodul mit Schüttgutförmigem Material**
Protection module with bulk material
Module de protection avec matériau en vrac

(30) Priorität: 04.12.2009 DE 102009057052
(43) Veröffentlichungstag der Anmeldung: 08.06.2011
(73) Patentinhaber: Krauss-Maffei Wegmann GmbH & Co. KG, 80997 München (DE)
(72) Erfinder: Weber, Jürgen, 50321 Brühl (DE); Keil, Norbert, 80997 München (DE)
(74) Vertreter: Feder Walter Ebert

(56) Entgegenhaltungen:
- EP-A2- 1 959 223
- WO-A1-2008/061262
- DE-A1- 2 817 516
- DE-A1- 10 324 273
- FR-A5- 2 122 792
- GB-A- 2 433 192
- US-A1- 2007 234 458
- US-A1- 2009 031 889

## Beschreibung

Die Erfindung betrifft ein aus einer Vielzahl von schockdämpfenden Einzelelementen bestehendes schüttgutförmiges Material sowie ein derartiges Material enthaltendes Schutzmodul zum Schutz von Fahrzeugen und Objekten gegen militärische Bedrohungen.

Es ist bekannt, Fahrzeuge und Objekte gegen militärische Bedrohungen, beispielsweise Hohlladungen, Minen oder Impact-Geschosse durch Schutzmodule und Panzerplatten zu schützen.

Ein derartiges Schutzmodul ist zum Beispiel in DE 10 257 942 A1 beschrieben. Es besteht aus einem Material oder enthält ein Material, das als dreidimensionale metallische Gitternetzstruktur oder offenporiger Metallschaum ausgebildet ist.

Eine Verbundpanzerplatte zum Schutz von Fahrzeugen oder Gebäuden vor panzerbrechenden Geschossen mit hoher kinetischer Energie ist z. B. in DE 10 2005 013 660 A1 beschrieben. Sie enthält mindestens eine Lage aus hochharten beispielsweise aus Aluminiumoxid-Keramik bestehenden Elementen, die innerhalb einer Matrix aus einer Vergussmasse angeordnet sind.

All diese Schutzvorrichtungen haben den Nachteil, dass ihre Herstellung relativ aufwendig ist und dass sie nur schwer an kompliziertere Strukturen an oder in Fahrzeugen oder Gebäuden anpassbar sind.

In dem Dokument WO 2008/061262 A1 wird ein Schüttgutmaterial beschrieben, dessen als "Füllkörper" bezeichnete Einzelelemente im Wesentlichen kugelförmig mit durchbrochenen Zwischenwänden ausgebildet sind. Diese Zwischenwände können als Teilelemente der Einzelelemente in Form von miteinander verbundenen, dünnen ebenen Platten ausgebildet sein, wobei jeweils mindestens zwei dieser Platten in unterschiedlichen, sich im Bereich der Verbindungsstelle der Platten schneidenden Ebenen liegen.

Dieses bekannte Schüttgutmaterial soll zum Ausfüllen von Behältern für brennbare und entzündliche Flüssigkeiten oder Gase verwendet werden und dient in erster Linie zur Verhinderung explosionsartiger Verbrennungsvorgänge und Explosionen, indem durch die Oberflächenvergrößerung eine Flammenkühlung erzielt wird, die eine Explosion verhindert. Eine Verwendung als Schutzmaterial zum Schutz gegen militärische Bedrohungen, insbesondere durch Hohlladungen, Minen oder Impakt-Geschosse, ist in diesem Dokument nicht geoffenbart.

Eine Verwendung von Schüttgutmaterial als ballistisches Schutzmaterial wird in den Dokumenten DE 10324273 A1 und DE 2817516 A1 beschrieben. Die Formen der Einzelelemente des Schutzmaterials werden in diesen beiden Dokumenten nur sehr ungenau beispielsweise als kugelförmig oder als Ringe oder als Hohlkugeln beschrieben.

Der Erfindung liegt, ausgehend von der WO 2008/061262, die Aufgabe zugrunde, einen Schutz von Fahrzeugen und Objekten gegen militärische Bedrohungen, zum Beispiel Hohlladungen, Minen oder Impact-Geschosse zu schaffen, der wenig aufwendig in der Herstellung ist und sich leicht an kompliziertere Strukturen an oder in Fahrzeugen oder Gebäuden anpassen lässt.

Die Lösung dieser Aufgabe erfolgt erfindungsgemäß mit den Merkmalen aus den Ansprüchen 1 und 2.

Vorteilhafte Weiterbildungen der Erfindung sind in den abhängigen Ansprüchen beschrieben.

Die Erfindung geht von einem schüttgutförmigen Material aus, das aus einer Vielzahl von schockdämpfenden Einzelelementen besteht. Die Dämpfungseigenschaften von Schüttgut sind grundsätzlich bekannt und werden zum Beispiel bei Verpackungen zum Schutz empfindlicher Gegenstände oder Geräte beim Transport eingesetzt.

Die Einzelelemente des schüttgutförmigen Materials können sehr unterschiedliche räumliche Strukturen besitzen. So kann beispielsweise jedes Einzelelement mindestens zwei miteinander verbundene, im Wesentlichen als dünne, ebene Platten ausgebildete Teilelemente aufweisen, wobei jeweils mindestens zwei dieser Platten in unterschiedlichen, sich im Bereich der Verbindungsstelle der Platten schneidenden Ebenen liegen. Die Ebenen können sich in einem Winkel von bis zu 90°, insbesondere bis zu 60°, bevorzugt bis zu 45° schneiden. Dabei weisen die Einzelelemente jeweils eine offene Hohlstruktur in schalenförmiger Ausgestaltung auf. Aufgrund der offenen Hohlstruktur ist es möglich, dass die Einzelelemente ineinander greifen. Bevorzugt weisen sie einen gezackten Endabschnitt auf, damit eine verbesserte Lagesicherung beim Ineinandergreifen erreicht werden kann.

Es ist auch möglich, dass jedes Einzelelement mindestens ein Teilelement aufweist, das mit anderen Teilelementen verbunden ist und als im Wesentlichen dünner, gekrümmter Streifen ausgebildet ist. Dabei sind die Teilelemente vorzugsweise einstückig und materialeinheitlich miteinander verbunden.

Es ist auch möglich, die Einzelelemente so auszubilden, dass jedes Einzelelement als im Wesentlichen dünner, mindestens in Teilbereichen gekrümmter Streifen ausgebildet ist. Schließlich können die Einzelelemente in an sich bekannter Weise chipförmig ausgebildet sein.

Das schüttgutförmige Material kann auch aus einer Mischung von Einzelelementen mit unterschiedlicher räumlicher Struktur bestehen.
Besonders vorteilhaft ist es, wenn die Einzelelemente derart unsymmetrisch aufgebaut sind, dass sie nicht stapelbar sind. Dieser Effekt kann auch durch weit gespreizte Toleranzen (Toleranzüberschneidungen) baugleicher Einzelelemente erreicht werden. Auf diese Weise werden bei der Schüttung durch Vibrationen entstehende Setzerscheinungen vermieden, und das Material behält einen hohen Anteil an Luftvolumen bei gleichzeitig geringem Gesamtgewicht.

Um eine hohe Schockdämpfung zu erzielen, ist es vorteilhaft, wenn die Einzelelemente oder mindestens eine Teilmenge der Einzelelemente im schüttgutförmigen Material mindestens ein federnd ausgebildetes Teilelement aufweist.

Die Einzelelemente können aus einem metallischen Material, beispielsweise aus Federstahl, bestehen. Es ist aber auch möglich, die Einzelelemente aus einem Keramikmaterial oder einem Kunststoffmaterial auszubilden. Weiterhin können die Einzelelemente auch aus einem irreversibel verformbaren Material oder aus einem Material mit definierter Sprödigkeit bestehen. Bei spröden Materialien wird der Dämpfungseffekt durch die energieverzehrende "Brucharbeit" bei der Zerstörung der Einzelelemente erzielt.

Ziel all dieser Ausbildungen ist, dass das schüttgutförmige Material im geschütteten Zustand zwischen den Einzelelementen ein hohes Zwischenraumvolumen aufweist und insgesamt gute schockdämpfende Eigenschaften besitzt.

Weiterhin kann es vorteilhaft sein, wenn die Einzelelemente des schüttgutförmigen Materials an ihrer Oberfläche mit einem Material beschichtet sind, das eine vorgegebene Klebewirkung aufweist, so dass nach der Schüttung die sich ergebende Gesamtstruktur des Materials fixiert ist.

Für besondere Anwendungen ist es auch vorteilhaft, wenn bei mindestens einer Teilmenge des Schüttgutmaterials die Elemente jeweils aus mindestens zwei gleich gestalteten Einzelelementen bestehen, die sandwichartig unter Zwischenschaltung einer Verbindungsschicht, insbesondere einer Klebeschicht, aufeinander angeordnet und miteinander verbunden sind. So kann beispielsweise jedes Element aus zwei Einzelelementen aus einem KTL-beschichteten Federstahlblech mit einer dazwischen angeordneten Klebeschicht aus Polyurethan aufgebaut sein. Die Verbindungsschicht kann dämpfende Eigenschaften aufweisen.

Selbstverständlich kann die Klebung auch mit anderen anorganischen oder organischen Klebstoffen, also beispielsweise Epoxidharzen, Polyester oder auch Silikonen erfolgen. Weiterhin können auch Elastomere verwendet werden über die die Elemente durch Vulkanisieren miteinander verbunden werden können.

Bei einer erfindungsgemäßen Verwendung eines schüttgutförmigen Materials der bereits beschriebenen Art ist dieses in am oder im Fahrzeug oder Objekt vorhandene Hohlräume, insbesondere in einen Flüssigkeitstank, eines Fahrzeugs eingebracht.

Die Anwendung des schüttgutförmigen Materials als Schutzmaterial gegen militärische Bedrohung kann in der Weise geschehen, dass es direkt in Hohlräume oder Vertiefungen an der Außenseite eines Fahrzeugs oder eines anderen Objekts eingeschüttet wird. In praktischen Anwendungen kann es vorteilhaft sein, ein Schutzmodul vorzusehen, das ein Gehäuse aufweist, in welches das schüttgutförmige Material eingeschüttet werden kann. Dieses Gehäuse kann mit einer Abdeckung verschlossen sein. Im Gehäuse kann das schüttgutförmige Material auch in mehreren durch Zwischenräume voneinander getrennten Schichten geordnet sein. Wenn das schüttgutförmige Material aus federnd ausgebildeten Einzelelementen besteht, kann es weiterhin vorteilhaft sein, wenn es im Gehäuse beispielsweise durch Aufsetzen einer Abdeckung unter eine vorgegebene Vorspannung gesetzt ist.

Ein weiterer Vorteil des schüttgutförmigen Materials nach der Erfindung besteht darin, dass es nicht nur in Hohlräume an der Außenseite eines Fahrzeugs oder Objekts, sondern auch in Hohlräume eingebracht werden kann, die sich innerhalb eines Fahrzeugs oder Objekts befinden. So kann es beispielsweise in einen Flüssigkeitstank eines Fahrzeugs beispielsweise in einen Nischentank eines Kampfpanzers eingebracht sein, wodurch der Tank eine höhere Stabilität erhält und gleichzeitig als Schutzmodul wirksam ist. Da diese in Hohlräumen angebrachten Tanks meistens aus Elastomeren (Gummi) bestehen, wirkt die Schüttung gleichzeitig als Stützkörper bei entleertem oder teilentleertem Tank. Des Weiteren wirken die eingebrachten Elemente bei Fahrzeugtanks schnellen Flüssigkeitsbewegungen (schwallhemmend) im Fahrbetrieb entgegen. Auch hierbei kann es vorteilhaft sein, wenn die Einzelelemente des schüttgutförmigen Materials in dem Tank durch Punktklebung miteinander verbunden sind und somit eine stabile Matrix bilden. Das Schüttgut eignet sich somit auch als Nachrüstlösung zur Erhöhung des Schutzes.

Im Folgenden werden anhand der beigefügten Zeichnungen Ausführungsbeispiele für das schüttgutförmige Material in seiner Anwendung nach der Erfindung näher erläutert.

In den Zeichnungen zeigen:
- Figur 1: in Aufsicht und schematisierter Darstellung ein offenes Gehäuse mit eingebrachtem schüttgutförmigen Material;
- Figuren 2 bis 5: jeweils in perspektivischer Darstellung mögliche Formen der Einzelelemente des schüttgutförmigen Materials;
- Figur 6: in perspektivischer Teildarstellung einen Kampfpanzer mit Nischentanks;
- Figur 7: in schematisierter Darstellung im Längsschnitt einen Nischentank nach Figur 6 mit eingebrachtem schüttgutförmigen Material;
- Figur 8: den geschlossenen Nischentank nach Figur 6 in einer Aufsicht;
- Figur 9: in vergrößertem Teilschnitt einen Teil des Nischentanks nach Figur 7; und
- Figur 10: ein aus zwei Einzelelementen gemäß Figur 2 sandwichartig aufgebautes Element.

Figur 1 zeigt ein offenes Gehäuse 1 in das ein schüttgutförmiges Material 2 eingebracht ist, das aus Einzelelementen unterschiedlicher räumlicher Struktur besteht. Die Einzelelemente des schüttgutförmigen Materials 2 sind vorzugsweise so ausgebildet und die Mischung ist so getroffen, dass möglichst keine Stapelungseffekte auftreten. Das Gehäuse 1 kann in nicht dargestellter Weise durch eine Abdeckung verschlossen sein und das so entstandene Schutzmodul kann in ebenfalls nicht dargestellter Weise an einem Fahrzeug oder Gebäude angeordnet sein. Die Figuren 2 bis 5 zeigen mögliche Einzelelemente 2.1, 2.2, 2.3 und 2.4 des schüttgutförmigen Materials, die beispielsweise aus Federstahl ausgebildet sein können. Es sind hier aber auch andere metallische oder nicht-metallische Materialien denkbar.

Diese in den Figuren 2 bis 5 dargestellten Strukturen der Einzelelemente 2.1 - 2.4 stellen lediglich Beispiele dar, es sind auch andere Strukturen möglich, insbesondere Strukturen, bei denen die Einzelelemente gekrümmt ausgebildete Teilelemente enthalten oder insgesamt aus gekrümmten Teilelementen aufgebaut sind. Sie können beispielsweise auch kartoffelchipförmig ausgebildet sein.

Die dargestellten Einzelelemente 2.1 - 2.4 weisen eine Hohlstruktur mit gezackten Endabschnitten auf. Die Hohlstruktur ist nicht geschlossen sondern offen. Dadurch ergibt sich eine schalenförmige Ausgestaltung.

Figur 6 zeigt einen Teil eines Kampfpanzers KP mit einem Fahrzeuggehäuse 4, das auf einem Kettenfahrwerk 3 aufgebaut ist, über den Ketten sind im Kettenschutz 5 Nischentank 6.1 und 6.2 zur Aufnahme eines flüssigen Kraftstoffes angeordnet. Der in Figuren 7 bis 9 dargestellte Nischentank 6.1 mit einer Einfültöffnung 6.11 und Anschlussstutzen 6.12 und 6.13 ist mit einem schüttgutförmigen Material 7 ausgefüllt, das in den Figuren 7 und 9 schematisch als Kreuzschraffur angedeutet ist. Auf diese Weise wird durch die Nischentanks 6.1 und 6.2 eine Verstärkung des ballistischen Schutzes erreicht.

Figur 10 zeigt die Struktur eines Elements, das sandwichartig aus zwei Einzelelementen gemäß Figur 2 aufgebaut ist. Die beiden Einzelelemente 2.11 und 2.12 sind übereinander angeordnet und über eine Klebeschicht 2.13 aus Polyurethan miteinander verbunden. Dabei bestehen die Einzelelemente 2.11 und 2.12 aus KTL-beschichtetem Federstahlblech. Die Dicke der Einzelelemente kann beispielsweise 1 mm betragen, während die Dicke der Polyurethan-Klebeschicht beispielsweise 3 mm betragen kann.

## Patentansprüche

1. Aus einer Vielzahl von schockdämpfenden Einzelelementen bestehendes schüttgutförmiges Material zur Verwendung in Form eines Schüttgutes (2) als Schutzmaterial an Fahrzeugen und Objekten zum Schutz gegen militärische Bedrohungen, insbesondere durch Hohlladungen, Minen oder Impact-Geschosse, wobei bei mindestens einer Teilmenge der Einzelelemente jedes Einzelelement (2.1 bis 2.4) mindestens zwei miteinander verbundene im Wesentlichen als dünne, ebene Platten ausgebildete Teilelemente aufweist und wobei jeweils mindestens zwei dieser Platten in unterschiedlichen, sich im Bereich der Verbindungsstelle der Platten schneidenden Ebenen liegen und das Einzelelement eine offene Hohlstruktur mit gezackten Endabschnitten in schalenförmiger Ausgestaltung besitzt.

2. Aus einer Vielzahl von schockdämpfenden Einzelelementen bestehendes schüttgutförmiges Material zur Verwendung in Form eines Schüttgutes (2) als Schutzmaterial an Fahrzeugen und Objekten zum Schutz gegen militärische Bedrohungen, insbesondere durch Hohlladungen, Minen oder Impact-Geschosse, **dadurch gekennzeichnet, dass** bei mindestens einer Teilmenge der Einzelelemente jedes Einzelelement als dünner, mindestens in Teilbereichen gekrümmter Streifen ausgebildet ist.

3. Schüttgutförmiges Material nach einem der Ansprüche 1 oder 2, **dadurch gekennzeichnet, dass** bei mindestens einer Teilmenge die Elemente jeweils aus mindestens zwei gleichgestalteten Einzelelementen bestehen, die sandwichartig unter Zwischenschalten einer Verbindungsschicht, insbesondere einer Klebeschicht, aufeinander angeordnet und miteinander verbunden sind.

4. Schüttgutförmiges Material nach Anspruch 3, **dadurch gekennzeichnet, dass** jedes Element aus zwei Einzelelementen aus KTL-beschichtetem Federstahlblech mit eine dazwischen angeordneten Schicht aus Polyurethan aufgebaut ist.

5. Schüttgutförmiges Material nach einem der Ansprüche 1 bis 4, **dadurch gekennzeichnet, dass** bei mindestens einer Teilmenge der Einzelelemente jedes Element mindestens ein federnd ausgebildetes Teilelement aufweist.

6. Schüttgutförmiges Material nach einem der Ansprüche 1 bis 4, **dadurch gekennzeichnet, dass** die Einzelelemente aus einem irreversibel verformbaren Material oder aus einem Material mit definierter Sprödigkeit bestehen.

7. Schüttgutförmiges Material nach einem der Ansprüche 1 bis 6, **dadurch gekennzeichnet, dass** die Einzelelemente an ihrer Oberfläche mit einem Material beschichtet sind, das eine vorgegebene Klebewirkung aufweist.

8. Schutzmodul zum Schutz von Fahrzeugen und Objekten gegen militärische Bedrohungen, insbesondere durch Hohlladungen, Minen oder Impact-Geschosse, **dadurch gekennzeichnet, dass** es ein Gehäuse (1) aufweist, in das ein schüttgutförmiges Material (2) nach einem der Ansprüche 1 bis 7 eingeschüttet ist, wobei insbesondere das schüttgutförmige Material im Gehäuse in mehreren durch Zwischenräumen voneinander getrennten Schichten angeordnet ist.

9. Schutzmodul nach Anspruch 8, **dadurch gekennzeichnet, dass** das schüttgutförmige Material im Gehäuse unter eine vorgegebene Vorspannung gesetzt ist.

## Claims

1. Bulk-type material composed of a multiplicity of shock-absorbing individual elements, for use in the form of a bulk material (2) as protective material on vehicles and objects for protection against military threats, in particular by way of hollow charges, mines, or impact-type projectiles, wherein in the case of at least one part-amount of the individual elements each individual element (2.1 to 2.4) has at least two interconnected part-elements which are configured substantially as thin planar plates, and wherein at least two of these plates each lie in dissimilar planes which intersect in the region of the connection point between the plates, and the individual element has an open hollow structure having serrated end portions in a shell-shaped design embodiment.

2. Bulk-type material composed of a multiplicity of shock-absorbing individual elements, for use in the form of a bulk material (2) as protective material on vehicles and objects for protection against military threats, in particular by way of hollow charges, mines, or impact-type projectiles, **characterized in that** in the case of at least one part-amount of the individual elements each individual element is configured as a thin and at least in part-regions curved strip.

3. Bulk-type material according to one of Claims 1 or 2, **characterized in that** in the case of at least one part-amount the elements are each composed of two individual elements of identical design which are disposed on top of one another in a sandwichlike manner and interconnected by way of an interdisposed connection layer, in particular an adhesive layer.

4. Bulk-type material according to Claim 3, **characterized in that** each element is constructed from two individual elements of EPD-coated spring-steel sheet-metal, having an interdisposed layer of polyurethane.

5. Bulk-type material according to one of Claims 1 to 4, **characterized in that** in the case of at least one part-amount of the individual elements each element has a resiliently configured part-element.

6. Bulk-type material according to one of Claims 1 to 4, **characterized in that** the individual elements are composed of an irreversibly deformable material, or of a material having a defined brittleness.

7. Bulk-type material according to one of Claims 1 to 6, **characterized in that** the individual elements on the surface thereof are coated with a material having a predefined adhesive effect.

8. Protective module for protecting vehicles and objects from military threats, in particular by hollow charges, mines, or impact-type projectiles, **characterized in that** said protective module has a housing (1) into which a bulk-type material (2) according to one of Claims 1 to 7 is poured, wherein the bulk-type material in the housing is disposed in particular in a plurality of layers which are mutually separated by intermediate spaces.

9. Protective module according to Claim 8, **characterized in that** the bulk-type material in the housing is placed under predefined pretensioning.

## Revendications

1. Matériau en vrac se composant d'une multiplicité d'éléments individuels amortissant les chocs destiné à l'utilisation sous la forme d'un matériau en vrac (2) comme matériau de protection sur des véhicules et des objets en vue de la protection contre des menaces militaires, en particulier par des charges creuses, des mines ou des projectiles d'impact, dans lequel chaque élément individuel (2.1 à 2.4) dans au moins une partie des éléments individuels présente au moins deux éléments partiels reliés l'un à l'autre réalisés essentiellement sous forme de minces plaques planes et dans lequel chaque fois au moins deux de ces plaques sont situées dans des plans différents se coupant dans la région du point de liaison de ces plaques et l'élément individuel possède une structure creuse ouverte avec des parties d'extrémité dentelées dans une configuration en forme de coquille.

2. Matériau en vrac se composant d'une multiplicité d'éléments individuels amortissant les chocs destiné à l'utilisation sous la forme d'un matériau en vrac (2) comme matériau de protection sur des véhicules et des objets en vue de la protection contre des menaces militaires, en particulier par des charges creuses, des mines ou des projectiles d'impact, **caractérisé en ce que** chaque élément individuel dans au moins une partie des éléments individuels est réalisé sous forme de bande mince incurvée au moins dans des régions partielles.

3. Matériau en vrac selon l'une des revendications 1 ou 2, **caractérisé en ce que**, dans au moins une partie, les éléments se composent respectivement d'au moins deux éléments individuels de même forme, qui sont disposés l'un sur l'autre et assemblés l'un à l'autre à la manière d'un sandwich avec interposition d'une couche de liaison, en particulier d'une couche de colle.

4. Matériau en vrac selon la revendication 3, **caractérisé en ce que** chaque élément est constitué de deux éléments individuels en tôle d'acier à ressort à revêtement KTL avec une couche de polyuréthane disposée entre eux.

5. Matériau en vrac selon l'une quelconque des revendications 1 à 4, **caractérisé en ce que**, dans au moins une partie des éléments individuels, chaque élément présente au moins un élément partiel réalisé sous forme élastique.

6. Matériau en vrac selon l'une quelconque des revendications 1 à 4, **caractérisé en ce que** les éléments individuels se composent d'un matériau déformable de manière irréversible ou d'un matériau présentant une fragilité définie.

7. Matériau en vrac selon l'une quelconque des revendications 1 à 6, **caractérisé en ce que** les éléments individuels sont revêtus sur leur surface d'un matériau, qui présente une action adhésive prédéterminée.

8. Module de protection destiné à la protection de véhicules et d'objets contre des menaces militaires, en particulier par des charges creuses, des mines ou des projectiles d'impact, **caractérisé en ce qu'**il présente une enceinte (1), dans laquelle un matériau en vrac (2) selon l'une quelconque des revendications 1 à 7 est entassé, dans lequel en particulier le matériau en vrac est disposé dans l'enceinte en plusieurs couches séparées l'une de l'autre par des espaces intermédiaires.

9. Module de protection selon la revendication 8, **caractérisé en ce que** le matériau en vrac est placé dans l'enceinte sous une précontrainte prédéterminée.
